# EUROPÄISCHE PATENTSCHRIFT

(11) **EP 0 455 649 B1**
(45) Veröffentlichungstag und Bekanntmachung des Hinweises auf die Patenterteilung: **31.08.1994**
(21) Anmeldenummer: 90901550.5
(22) Anmeldetag: 11.01.1990
(51) Int. Cl.: F02P 17/00

(54) **VERFAHREN ZUR ZUORDNUNG VON ZÜNDSIGNALEN ZU EINEM BEZUGSZYLINDER**
PROCESSES FOR ASSIGNING IGNITION SIGNALS TO A REFERENCE CYLINDER
PROCEDE D'ATTRIBUTION DE SIGNAUX D'ALLUMAGE A UN CYLINDRE DE REFERENCE

(30) Priorität: 26.01.1989 DE 3902254
(43) Veröffentlichungstag der Anmeldung: 13.11.1991
(73) Patentinhaber: ROBERT BOSCH GMBH, 70442 Stuttgart (DE)
(72) Erfinder: DITTMANN, Karl-Heinz, D-7332 Eislingen (DE); BÖTTIGHEIMER, Andreas, D-7442 Neuffen (DE); NEMEC, Dieter, D-7326 Heiningen (DE)
(86) Internationale Anmeldenummer: DE9000010
(87) Internationale Veröffentlichungsnummer: WO9008894

(56) Entgegenhaltungen:
- EP-A- 0 272 225
- WO-A-89/08778
- DE-A- 3 325 308

## Beschreibung

Die Erfindung geht aus von einem Verfahren zur Zuordnung von Zündsignalen zu einem Bezugszylinder nach der Gattung des Hauptanspruchs.

Um eine präzise Prüfung der Zündanlage von Brennkraftmaschinen durchführen zu können, ist eine Synchronisierung des Zündanlagentestgeräts mit einem Bezugszylinder erforderlich. In Zündanlagen mit Verteiler wird mit Hilfe eines Triggersignalaufnehmers, der über das zum Bezugszylinder führende Zündkabel geklemmt ist, die Zündung am Bezugszylinder detektiert und an das Zündanlagentestgerät zur Auswertung und Synchronisierung weitergegeben. Dieses Verfahren ist ungeeignet bei Mehrfunken-Zündanlagen, da der mechanische Verteiler entfällt. Bei derartigen Zündanlagen werden beispielsweise der halben Zylinderanzahl entsprechend viele Doppelfunken-Zündspulen eingesetzt, die zwei separate oder vorzugsweise eine Hochspannungswicklung aufweisen, die dann zwei Hochspannungssignale mit unterschiedlicher Polarität erzeugt. Es ist aber auch möglich, jeder Zündkerze eine Zündspule zuzuordnen, wobei zwei oder mehr Zündspulen gleichzeitig Zündimpulse erzeugen. Dabei wird nur bei einem Zylinder in den Arbeitstakt gezündet, während die Zündfunken bei anderen Zylindern ohne Wirkung bleiben. Der eigentliche Zündfunken wird als Hauptfunken und der andere Zündfunken als Stützfunken bezeichnet.

Bei solchen Zündanlagen würde die Zuordnung der Zündsignale zu einem Bezugszylinder mit Hilfe eines Triggersignalaufnehmers, der an dem zum Bezugszylinder führenden Zündkabel angeklemmt ist, mehrdeutig, da der Aufnehmer sowohl bei Haupt- als auch bei Stützfunken ein Signal abgibt. Eine eindeutige Synchronisierung des Zündanlagentestgeräts mit dem Zündsignal für den Bezugszylinder wäre somit nicht möglich.

Aus der DE-PS 33 25 308 ist ein Zündsignaladapter für verteilerlose Zündanlagen fremdgezündeter Brennkraftmaschinen bekannt, bei dem die von Triggerzangen, die an die beiden an einer Doppelfunkenzündspule angeschlossenen Zündleitungen angeklemmt sind, erfaßten Signale einer Synchronisierstufe zugeführt werden, an deren Ausgang die Impulsfolge der tatsächlichen Zündimpulse entweder für den einen oder für den anderen Zylinder ausgegeben werden. Die Synchronisierung mit den tatsächlichen Zündimpulsen im Bezugszylinder erfolgt durch Drücken einer Taste, die das Umschalten des Ausgangssignals von der einen auf die andere Impulsfolge bewirkt.

Aus der EP-A 0 272 225 ist ein Verfahren zur Zuordnung von Zündsignalen zu einem Bezugszylinder bei Mehrfunken-Zündanlagen fremdgezündeter Brennkraftmaschinen bekannt, bei dem der Zündsignalpegel ausgewertet wird. Der Zündsignalpegel wird von einem kapazitiven Zündsignalgeber erfaßt, welcher an ein Hochspannungskabel angeklemmt ist, das zu einer dem Bezugszylinder zugeordneten Zündkerze führt. Der erfaßte Pegel wird in einem Komparator mit einem Schwellenwert verglichen. Übersteigt der erfaßte Zündsignalpegel den Schwellenwert, so liegt der für den Bezugszylinder bestimmte Hauptfunken vor. Bei dem bekannten Verfahren ist die Vorgabe des Schwellenwerts sorgfältig durchzuführen.

Der Erfindung liegt die Aufgabe zugrunde, ein Verfahren zur Zuordnung von Zündsignalen zu einem Bezugszylinder bei Mehrfunken-Zündanlagen fremdgezündeter Brennkraftmaschinen anzugeben, das eine hohe Betriebssicherheit aufweist.

Die Aufgabe wird durch die im Hauptanspruch angegebenen Merkmale gelöst.

### Vorteile der Erfindung

Das erfindungsgemäße Verfahren weist den Vorteil auf, daß Absolutwerte von Signalen, beispielsweise die Amplituden, nicht benötigt werden. Das erfindungsgemäße Verfahren sieht vor, daß die Zuordnung von Zündsignalen zu einem Bezugszylinder aus dem Zeitversatz zwischen dem Zündfunkenbeginn am Bezugszylinder und dem Zündfunkenbeginn am anderen Zylinder ermittelt wird. Ausgenutzt wird der unterschiedliche Zündspannungsbedarf für Haupt- und Stützfunken in einem bestimmten Betriebsbereich der Brennkraftmaschine. Der unterschiedliche Zündspannungsbedarf ergibt sich dadurch, daß die Kompression sowie das vorhandene Gemisch und die Gemischdynamik im Arbeitstakt und im Auspufftakt unterschiedlich sind. Der Hauptfunken benötigt im allgemeinen eine wesentlich höhere Zündspannung als der Stützfunken. Der Beginn des Spannungsanstiegs der Zündspannungen von Haupt- und Stützfunken wird beispielsweise durch Unterbrechung des Stromflusses im Primärkreis der Zündspule zwangsläufig gleichzeitig ausgelöst. Da dieser Spannungsanstieg nicht unendlich schnell erfolgen kann, wird die geringere Zündspannung des Stützfunkens zeitlich vor der höheren Zündspannung des Hauptfunkens erreicht.

Vorteilhafte Weiterbildungen und Ausgestaltungen des erfindungsgemäßen Verfahrens ergeben sich aus abhängigen Ansprüchen. In einer vorteilhaften Ausgestaltung ist vorgesehen, daß der Zündfunkenbeginn an einer Zündkerze ein Zeitsignal mit vorgebbarer Dauer auslöst und daß aus dem Vorliegen oder Nichtvorliegen des Zündungssignals am anderen Zylinder innerhalb des Zeitintervalls der Bezugszylinder ermittelt wird.

Für die Erfassung der Zündungssignale sind kapazitive Geber besonders geeignet, die ein Signal abgeben, dessen zeitlicher Verlauf vollständig mit dem erfaßten Signal übereinstimmt. Geeignet sind auch induktive Geber, die den Funkenstrom erfassen, der nach dem Zünden meßbar ist.

Eine besonders vorteilhafte Weiterbildung des erfindungsgemäßen Verfahrens ist dadurch möglich, daß die Zuordnung von Zündsignalen zu einem Bezugszylinder in einem vorgegebenen Betriebsbereich der Brennkraftmaschine durchgeführt wird und daß diese Zuordnung beim Verlassen des Bereichs beibehalten wird. Bei bestimmten Motordrehzahlen oder beispielsweise im Schubbetrieb können die Pegel der Hochspannungssignale vorübergehend gleich groß sein. Vorteilhafterweise wird in einem Betriebsbereich die Zuordnung vorgenommen, beispielsweise im Motorleerlauf, in welchem sich die Signale deutlich unterscheiden. In Abhängigkeit von dem erfaßten Drehzahlsignal oder bei Vorliegen des Schubbetriebs ist vorgesehen, die Zuordnung solange festzuhalten, bis der bestimmte geeignete Betriebsbereich zur Synchronisierung wieder erreicht ist.

Weitere vorteilhafte Weiterbildungen und Ausgestaltungen des erfindungsgemäßen Verfahrens ergeben sich aus weiteren abhängigen Ansprüchen in Verbindung mit der folgenden Beschreibung.

### Zeichnung

Figur 1 zeigt ein Blockschaltbild einer Mehrfunken-Zündanlage und Figur 2 zeigt fünf Signalverläufe in Abhängigkeit von der Zeit, die in der in Figur 1 gezeigten Schaltung auftreten.

### Beschreibung der Ausführungsbeispiele

Figur 1 zeigt eine Zündanlage für fremdgezündete Brennkraftmaschinen, die zwei Doppelfunken-Zündspulen 10, 11 enthält. Anstelle der Doppelfunken-Zündspulen 10, 11 sind auch mehrere Zündspulen mit jeweils einer Hochspannungswicklung verwendbar, die gleichzeitig Zündimpulse erzeugen. Die Primärseiten 12, 13 der Zündspulen 10, 11 sind an ein Zündungssteuergerät 14 angeschlossen, das für jede Zündspule 10, 11 einen elektrisch ansteuerbaren Schalter 15, 16 aufweist, die in Figur 1 als Transistor-Symbole eingetragen sind. Das Zündungssteuergerät 14 erhält über Eingangsleitungen 17, 18 Steuersignale zugeführt.

Die beiden Sekundäranschlüsse 19, 20 der Zündspule 10 und die Sekundäranschlüsse 21, 22 der Zündspule 11 führen jeweils zu Zündkerzen 23, 24, 25, 26, die jeweils gegen Masse 27 geschaltet sind. Anstelle einer Sekundärwicklung können auch zwei oder mehr Sekundärwicklungen auf einer Spule 10, 11 vorgesehen sein. Der Sekundäranschluß 19 ist sowohl mit einem ersten Frequenzteiler 28 als auch mit einer ersten Synchronisierstufe 29 verbunden. Die erste Synchronisierstufe 29 gibt über eine erste Steuerleitung 30 ein Signal an den ersten Frequenzteiler 28 ab. Am Ausgang 31 des ersten Frequenzteilers 28 ist ein Signal abgreifbar, das jeden zweiten, am Sekundäranschluß 19 auftretenden Hochspannungsimpuls anzeigt.

Der Sekundäranschluß 22 der Doppelfunken-Zündspule 11 ist sowohl mit einem zweiten Frequenzteiler 32 als auch mit einem Zeitgeber 33 verbunden, der Teil einer zweiten Synchronisierstufe 34 ist. Der Sekundäranschluß 21 ist der zweiten Synchronisierstufe 34 unmittelbar zugeführt. Die zweite Synchronisierstufe 34 gibt über eine zweite Steuerleitung 35 Signale an den zweiten Frequenzteiler 32 ab. Am Ausgang 36 des zweiten Frequenzteilers 32 ist ein Signal abgreifbar, das das Auftreten jedes zweiten Hochspannungsimpulses am Sekundäranschluß 22 anzeigt.

Die Arbeitsweise der in Figur 1 gezeigten Doppelfunken-Zündspulenanlage als Beispiel für eine Mehrfunken-Zündanlage sowie das erfindungsgemäße Verfahren zur Zuordnung von Zündsignalen zu einem Bezugszylinder werden anhand der in Figur 2 gezeigten Signalverläufe näher erläutert.

Die beiden ersten in Figur 2 gezeigten Signalverläufe 41, 42 geben an den Zündkerzen 23 - 26 meßbare Hochspannungssignale in Abhängig- keit von der Zeit T wieder. Der Signalverlauf 41 gibt das Hochspannungssignal bei Zündung eines Hauptfunkens und der Signalverlauf 42 das Hochspannungssignal bei Zündung eines Stützfunkens wieder. Zu einem Zeitpunkt T1 öffnet beispielsweise der Schalter 15. Die abrupte Stromänderung auf der Primärseite 12, beispielsweise der Doppelfunken-Zündspule 10, hat steile Spannungsanstiege 43, 44 auf der Sekundärseite der Zündspule 10 zur Folge. Der Spannungsanstieg 43 setzt sich fort bis die Zündspannung des Hauptfunkens U_{ZH} an einer der Zündkerzen 23 ,24 zu einem Zeitpunkt T3 erreicht ist. Die Spannung bricht danach auf die Brennspannung U_{BH} des Hauptfunkens zusammen. Der Spannungsanstieg 44 ist mit dem Erreichen der Zündspannung des Stützfunkens U_{ZS} zum Zeitpunkt T2 beendet. Diese Spannung bricht daraufhin auf die Brennspannung U_{BS} des Stützfunkens zusammen.

Ausgenutzt wird der unterschiedlich hohe Zündspannungsbedarf U_{ZH} des Hauptfunkens im Vergleich zu dem des Stützfunkens U_{ZS} zur Zuordnung der Zündsignale 41, 42 zu einem Bezugszylinder. Die Spannungsamplituden U_{ZH}, U_{ZS} spielen jedoch keine Rolle. Wesentlich ist das Erkennen der Zündzeitpunkte T2, T3. Vorgesehen sein kann eine galvanische Verbindung zwischen den Sekundäranschlüssen 21, 22 und dem zweiten Frequenzteiler 32 sowie der zweiten Synchronisierstufe 34. Vorzugsweise wird jedoch mit zwei induktiven oder kapazitiven Gebern gearbeitet. Die kapazitiven Geber werden über die Zündkabel geklemmt und bilden jeweils mit der als Dielektrikum wirkenden Kabelisolierung einen Kondensator mit kleiner Kapazität, über den Wechselspannungen weiterleitbar sind. Die induktiven Geber erfassen den im Zündkabel fließenden Strom, der zum Zeitpunkt des Funkendurchschlags T2, T3 beginnt und der sich während der Funkenbrenndauer fortsetzt. Beide Gebertypen sind derart betreibbar, daß die in Figur 2 gezeigten Nadelimpulse 45, 46 jeweils bei Zündfunkenbeginn T2, T3 auftreten. Die Zündkerze 25 sei die zur Zündung des Bezugszylinders vorgesehene Zündkerze. Das an der Zündkerze 26 abgreifbare Signal wird dem zweiten Frequenzteiler 32 zugeleitet, der an seinem Ausgang 36 eine Impulsfolge abgibt, deren Frequenz gegenüber der Frequenz der Eingangsimpulsfolge halbiert ist. Eine Zuordnung der am Ausgang 36 abgreifbaren Impulsfolge zu den Hauptfunken der Zündkerze 25 wird mit der zweiten Synchronisierstufe 34 vorgenommen. Jeder an der Zündkerze 26 abgreifbare Impuls, der dem Zeitgeber 33 zugeleitet wird, startet ein vom Zeitgeber 33 vorgebbares Zeitintervall T6, das mit dem Auftreten des Impulses zum Zeitpunkt T2 beginnt und zum Zeitpunkt T5 beendet ist. Die zweite Synchronisierstufe 34 gibt über die Leitung 35 ein Synchronisiersignal ab, wenn innerhalb des Zeitintervalls T6 der Zündfunkenbeginn an der anderen Zündkerze 25 auftritt. Ein Auftreten des Zündfunkenbeginns, wie hier im Beispiel, bedeutet, daß der Hauptfunken an der Zündkerze 25 aufgetreten ist. Wird kein Zündfunkenbeginn registriert, so ist der Hauptfunken an der Zündkerze 26 aufgetreten.

Das Zeitintervall T6 wird zweckmäßigerweise kleiner als die der höchstmöglichen Drehzahl der Brennkraftmaschine entsprechenden Zeitabstände zwischen zwei Zündvorgängen gewählt.

In einer vorteilhaften Ausgestaltung des erfindungsgemäßen Verfahrens ist vorgesehen, daß die Zuordnung in einem vorgebbaren Betriebsbereich der Brennkraftmaschine vorgenommen wird, und daß diese Zuordnung beim Verlassen des Bereichs beibehalten wird. Die für die Haupt- und Stützfunken gezeigten Hochspannungsverläufe 41, 42 gelten für einen weiten Betriebsbereich der Brennkraftmaschine. Bei bestimmten Motordrehzahlen, zumeist bei Vollast und im Schubbetrieb, können die Amplituden der beiden Signale 41, 42 vorübergehend gleich groß sein oder sich sogar umgekehrt verhalten. Um in diesen Betriebszuständen eine fehlerhafte Synchronisierung zu unterbinden, ist eine Verriegelung der ersten Synchronisierstufe 29 bzw. der zweiten Synchronisierstufe 32 vorsehbar. Die Verriegelung erfolgt beispielsweise in Abhängigkeit von einem Drehzahlsignal oder in Abhängigkeit beispielsweise von einem Kraftstoff-Durchflußsignal. Bei der Auswertung des Drehzahlsignals ist auch eine Verriegelung während einer Drehzahländerung besonders vorteilhaft.

## Patentansprüche

1. Verfahren zur Zuordnung von Zündsignalen zu einem Bezugszylinder bei Mehrfunken-Zündanlagen fremdgezündeter Brennkraftmaschinen, dadurch gekennzeichnet, daß die Zuordnung aus dem Zeitversatz zwischen dem Zündfunkenbeginn (T3) an einer dem Bezugszylinder zugeordneten Zündkerze (25) und dem Zündfunkenbeginn (T2) an einer wenigstens einem anderen Zylinder zugeordneten Zündkerze (26) ermittelt wird.

2. Verfahren nach Anspruch 1, dadurch gekennzeichnet, daß der Zündfunkenbeginn (T2) an einer Zündkerze (26) einen Zeitgeber (33) mit vorgebbarer Zeitdauer (T6) auslöst und daß aus dem Vorliegen oder dem Nichtvorliegen des Zündungsbeginns an wenigstens einer anderen Zündkerze (25) innerhalb des Zeitintervalls (T6) der Bezugszylinder ermittelt wird.

3. Verfahren nach Anspruch 1 oder 2, dadurch gekennzeichnet, daß die Hochspannungs-Signalverläufe (41, 42) mit wenigstens einem induktiven Geber an den Sekundäranschlüssen (19, 22) der Zündspulen (10, 11) abgegriffen werden.

4. Verfahren nach Anspruch 1 oder 2, dadurch gekennzeichnet, daß die Hochspannungs-Signalverläufe (41, 42) mit wenigstens einem kapazitiven Geber an den Sekundäranschlüssen (19, 22) der Zündspulen (10, 11) abgegriffen werden.

5. Verfahren nach einem der vorhergehenden Ansprüche, dadurch gekennzeichnet, daß die Zuordnung der Zündsignale zu einem Bezugszylinder in einem vorgebbaren Betriebsbereich der Brennkraftmaschine vorgenommen wird und daß diese Zuordnung beim Verlassen des Bereichs beibehalten wird.

6. Verfahren nach Anspruch 5, dadurch gekennzeichnet, daß eine Verriegelung der Zuordnung vorgenommen wird in Abhängigkeit von der Drehzahl der Brennkraftmaschine und/oder in Abhängigkeit von einem dem Lastzustand der Brennkraftmaschine entsprechenden Gebersignal.

7. Verfahren nach Anspruch 6, dadurch gekennzeichnet, daß die Zuordnung beibehalten wird, solange sich die Drehzahl der Brennkraftmaschine ändert.

## Claims

1. Process for assigning ignition signals to a reference cylinder in the case of multispark ignition systems in spark-ignited internal-combustion engines, characterized in that the assignment is determined from the time shift between the start (T3) of the ignition spark at a sparking plug (25) assigned to the reference cylinder and the start (T2) of the ignition spark at a sparking plug (26) assigned to at least one other cylinder.

2. Process according to Claim 1, characterized in that the start (T2) of the ignition spark at a sparking plug (26) trips a timer (33) with a prescribable period (T6), and in that the reference cylinder is determined from the presence or absence of the start of ignition at at least one other sparking plug (25) within the time interval (T6).

3. Process according to Claim 1 or 2, characterized in that the high-tension signal characteristics (41, 42) are tapped by at least one inductive transmitter at the secondary terminals (19, 22) of the ignition coils (10, 11).

4. Process according to Claim 1 or 2, characterized in that the high-tension signal characteristics (41, 42) are tapped by means of at least one capacitive transmitter at the secondary terminals (19, 22) of the ignition coils (10, 11).

5. Process according to one of the preceding claims, characterized in that the assignment of the ignition signals to a reference cylinder is undertaken in a prescribable operating range of the internal-combustion engine, and in that this assignment is maintained upon departure from the range.

6. Process according to Claim 5, characterized in that latching of the assignment is undertaken as a function of the speed of the internal-combustion engine and/or as a function of a transmitter signal corresponding to the load condition of the internal-combustion engine.

7. Process according to Claim 6, characterized in that the assignment is maintained as long as the speed of the internal-combustion engine varies.

## Revendications

1. Procédé d'attribution de signaux d'allumage à un cylindre de référence d'un moteur à combustion interne à allumage commandé comportant des installations d'allumage à plusieurs étincelles, procédé caractérisé en ce que l'attribution se détermine à partir du décalage dans le temps entre le début de l'étincelle d'allumage (T3) d'une bougie d'allumage (25) du cylindre de référence, et le début de l'étincelle d'allumage (T2) sur une bougie d'allumage (26) associée à au moins un autre cylindre.

2. Procédé selon la revendication 1, caractérisé en ce que le début de l'étincelle de l'allumage (T2) sur une bougie (26) déclenche un générateur de temps (33) avec une durée (T6) prédéterminée et, à partir de la présence ou de l'absence du début de l'allumage sur au moins une autre bougie (25), à l'intérieur de l'intervalle (T6), on détermine le cylindre de référence.

3. Procédé selon la revendication 1 ou 2, caractérisé en ce qu'on prend les chronogrammes des signaux de haute tension 41, 42 avec au moins un capteur inductif sur les bornes du secondaire (19, 22) des bobines d'allumage (10, 11).

4. Procédé selon la revendication 1 ou 2, caractérisé en ce que l'on prend les chronogrammes des signaux de haute tension (41, 42) avec au moins un capteur capacitif sur les bornes (19, 22) du secondaire des bobines d'allumage (10, 11).

5. Procédé selon l'une des revendications précédentes, caractérisé en ce qu'on attribue les signaux d'allumage à un cylindre de référence dans une plage de fonctionnement prédéterminée du moteur à combustion interne, et on conserve cette association lorsqu'on quitte cette zone.

6. Procédé selon la revendication 5, caractérisé en ce qu'on effectue un verrouillage de l'attribution en fonction de la vitesse de rotation du moteur à combustion interne et/ou en fonction d'un signal de capteur correspondant à l'état de charge du moteur à combustion interne.

7. Procédé selon la revendication 6, caractérisé en ce qu'on conserve l'attribution aussi longtemps que la vitesse de rotation du moteur à combustion interne change.
